# EUROPÄISCHE PATENTSCHRIFT

(11) **EP 4 196 400 B1**
(45) Veröffentlichungstag und Bekanntmachung des Hinweises auf die Patenterteilung: **01.04.2026**
(21) Anmeldenummer: 21758597.5
(22) Anmeldetag: 30.07.2021
(51) Int. Cl.: B65D 19/44, B65D 77/04

(54) **TRANSPORTGESTELL ZUR FIXIERUNG EINES BEHÄLTERS**
TRANSPORT RACK FOR SECURING A RECEPTACLE
RAYONNAGE DE TRANSPORT POUR FIXER UN RÉCIPIENT

(30) Priorität: 12.08.2020 DE 202020104676 U
(43) Veröffentlichungstag der Anmeldung: 21.06.2023
(73) Patentinhaber: Envirotainer AG, 97080 Würzburg (DE)
(72) Erfinder: LEVEN, Johannes, 97225 Zellingen (DE); ESCHENBACH, Fabian, 97228 Rottendorf (DE); KUHN, Joachim, 97074 Würzburg (DE); GORRAN, Markus, 97282 Retzstadt (DE)
(74) Vertreter: Gleim Petri Patent- und Rechtsanwaltspartnerschaft mbB
(86) Internationale Anmeldenummer: PCT/DE2021/100660
(87) Internationale Veröffentlichungsnummer: WO 2022/033629

(56) Entgegenhaltungen:
- WO-A1-2009/152599
- DE-U1- 9 415 880
- US-A- 2 611 569
- US-A- 5 676 066
- US-A1- 2008 217 276
- US-A1- 2010 288 664
- US-A1- 2020 062 447

## Beschreibung

Die Erfindung betrifft ein Transportgestell zur Fixierung eines Behälters in einem Transportcontainer gemäß dem Anspruch 1.

Ein derartiger Transportcontainer kann zum Beispiel ein wärmegedämmter Transportcontainer für einen temperaturgeführten Transport von temperatursensiblen Gütern sein. Beim temperaturgeführten Transport von Gütern wird ein vorbestimmter Temperaturbereich während der Transportdauer eingehalten. Passiv temperaturgeführt umfasst vorliegend, die Verwendung von zusätzlichen Temperaturspeicherelementen, wie PCM (phase changing material), Schmelzspeicherelementen oder Trockeneis.

Derartige Transportcontainer sind aufgrund des Einsatzes von Vakuumisolationselementen zur thermischen Dämmung in der Praxis im Bereich von passiv temperaturgeführten Transporten sehr gut geeignet und entsprechend weit verbreitet.

Behälter zum Transport von flüssigen Wirkstoffen für Arzneimittel werden bislang üblicherweise auf Paletten in Transportcontainern transportiert. Diese Paletten werden mithilfe eines Gabelstaplers in den Transportcontainer überführt. Dies ist umständlich und nicht nur eine Gefahr für die Unversehrtheit des Behälters und dessen Inhalt, sondern kann auch zu Personenschäden führen, da durch ein unerwartetes Umkippen und die damit einhergehende Schwerpunktsverlagerung Unfälle beispielsweise beim Be- und Entladen der Fracht passieren können.

Es ist ebenso bekannt, Behälter einzeln in individuell angefertigten bzw. verschweißten Transportgestellen zu fixieren und diese Transportgestelle in den Transportcontainer zu überführen. Diese haben den Nachteil, dass sie vorallem in Bezug auf verschiedene Behältergrößen nur sehr unflexibel eingesetzt werden können bzw. für jede Größe ein neues Transportgestell hergestellt werden muss.

Wärmegedämmte Transportcontainer sind aus WO 2004104498 A2, GB 2543047 A, JP 2019043649 A und DE 202018106306 U1 bekannt.

Ein Transportgestell nach dem Oberbegriff des Anspruchs 1 ist aus US 2020/0062447 A1 bekannt.

Die der Erfindung zugrundeliegende Aufgabe ist es, ein Transportgestell bereitzustellen, das die Nachteile im Stand der Technik überwindet und flexibel auf verschiedene Behältergrößen anpassbar ist.

Diese Aufgabe wird durch ein Transportgestell gemäß Anspruch 1 gelöst. Vorteilhafte Ausführungsformen bilden den Gegenstand der jeweiligen Unteransprüche.

Die Erfindung umfasst ein Transportgestell zur Fixierung eines Behälters in einem Transportcontainer. Das Transportgestell umfasst mehrere miteinander verbundene Rahmenelemente. Diese sind derart angeordnet, um einen Aufnahmeraum für den darin angeordneten Behälter zu bilden. Das Transportgestell umfasst ferner ein bewegliches Befestigungsmittel zur Fixierung des im Aufnahmeraum angeordneten Behälters. Aufgrund der Fixierung mit dem beweglichen Befestigungsmittel wird ein besserer und sicherer Transport von Behältern gewährleistet und es ist eine flexible Verwendung bei verschiedenen Behältergrößen möglich. Gemäß der Erfindung ist das Befestigungsmittel an einem sich nach oben erstreckenden Rahmenelement mittelbar oder unmittelbar angeordnet. Dabei umfasst das Befestigungsmittel eine sich parallel oder schräg zu dem Rahmenelement erstreckende Befestigungsstange. Es ist ein Befestigungsarm, welcher mindestens ein bewegliches Befestigungselement umfasst, an der Befestigungsstange angeordnet. Das Befestigungselement kann beispielsweise durch einen Spanngurt am Behälter befestigt werden. Denkbar ist auch, dass zwei gegenüberliegende Befestigungsmittel den Behälter zwischen sich einspannen.

Es ist vorteilhaft, wenn das Transportgestell ein Bodenelement und vier sich davon nach oben erstreckende vertikale (stangenförmige oder flächige) Rahmenelemente umfasst. Ebenfalls sind horizontale Rahmenelemente vorhanden, die derart angeordnet sind, um die vertikalen Rahmenelemente zu verbinden. Durch diese zusätzlichen, horizontalen Streben wird die Gesamtstruktur stabilisiert. Je nach Nutzlast kann die Stabilität durch zusätzliche Querstreben zwischen den horizontalen und vertikalen Rahmenelementen weiter erhöht werden. Es ist ebenfalls möglich, dass an den Rahmenelementen Befestigungselemente sind, um das Transportgestell in einem Transportcontainer zu fixieren.

Gemäß einem vorteilhaften Aspekt umfasst das Bodenelement eine geschlossene Fläche. Auf dieser Fläche ist es kein Problem, Behälter mit Rollen zu bewegen und so in das Gestell einzuführen. Um Gewicht einzusparen, kann die Fläche auch Ausnehmungen in verschiedenen Formen aufweisen. Ebenso sind Vertiefungen für die Rollen eines Rollbehälters oder einer Rollpalette vorsehbar.

Bevorzugterweise weist das Bodenelement an den zwei gegenüberliegenden Seitenabschnitten jeweils ein sich über die gesamte Breite erstreckendes Hohlprofil auf. Dieses Hohlprofil kann Gabelstaplerzinken aufnehmen und so ein leichtes Bewegen des Gestells ermöglichen.

Eine weitere Ausführungsform der Erfindung sieht vor, dass das Hohlprofil mindestens eine erste Öffnung zur Aufnahme eines Gabelstaplerzinkens an den Endabschnitten umfasst. Je nach Ausführungsform ist es auch möglich, dass das Hohlprofil von den zwei sich gegenüberliegenden Seiten zugänglich für einen Gabelstaplerzinken ist.

Zusätzlich umfasst das Hohlprofil mindestens eine zweite Öffnung zur Aufnahme eines Spanngurts an einer zwischen den Endabschnitten liegenden Längsseite. Durch das Vorliegen der Löcher kann der Behälter alleinig oder zusätzlich mit Spanngurten fixiert werden. Wenn mehrere Löcher vorhanden sind, kann die optimale Befestigung individuell nach den Abmessungen des Körpers gewählt werden. Es ist ebenfalls möglich, dass die Befestigung des Transportgestells in einem Transportcontainer mithilfe dieser Ausnehmungen erfolgt.

Eine alternative Ausgestaltung sieht vor, dass das Bodenelement im Bereich der Mitte zwei in einem Abstand parallel verlaufende Hohlprofile aufweist, welche zur Aufnahme von Transportzinken (Gabelstaplerzinken) ausgebildet sind. Dabei sind separate Leisten an den zwei gegenüberliegenden Seitenabschnitten mit Öffnungen zur Aufnahme eines Spanngurts angeordnet.

Eine andere Variante sieht vor, eine Palettenkonstruktion zum Beispiel in der Art einer Standard-Euro-Palette, im Bereich des Bodens anzuordnen.

Gemäß einem anderen, vorteilhaften Aspekt ist der Befestigungsarm an der Befestigungsstange verschiebbar und/oder schwenkbar angeordnet. Dadurch ist eine individuelle Anpassung an verschiedene Behältertypen möglich. Auch können aufgrund der Länge der Befestigungsstange mehrere Befestigungsarme und daraus resultierend mehrere Befestigungselemente an einer Befestigungsstange angebracht werden.

Bevorzugterweise ist das Befestigungselement derart ausgebildet, um einen Spanngurt aufzunehmen. So wird eine sichere Fixierung des Behälters am Transportgestell über das Befestigungselement sichergestellt.

Besonders bevorzugt umfasst das (jedes) Befestigungselement zwei bewegliche Anlageelemente. Die Anlageelemente sorgen dafür, dass sich das Befestigungselement optimal an verschiedene Behältergeometrien (Behälterrundungen) anpassen kann und so flexibel eingesetzt werden kann. Es ist nicht nötig, für jeden Behälter ein eigenes Transportgestell bereitzustellen, da das erfindungsgemäße Transportgestell für unterschiedliche Behälterdurchmesser geeignet ist. Gleiches gilt beispielsweise für eckige Behälter und entsprechend eckige Befestigungselemente.

Eine weitere Ausführungsform der Erfindung sieht vor, dass das Transportgestell genau vier Befestigungsmittel umfasst. So sind an jedem vertikalen Rahmenelement ein Befestigungsmittel angebracht und auftretende Kräfte werden bestmöglich auf das Transportgestell verteilt.

Im Folgenden wird die Erfindung anhand von Zeichnungen näher erläutert. Gleiche Bezugszeichen beschreiben gleiche Merkmale. Es zeigen:
- Fig. 1: Schematische Zeichnung des Transportgestells mit im Innenraum fixiertem Behälter auf einer Rollunterlage;
- Fig. 2: Schematische Zeichnung des Transportgestells ohne Behälter; und
- Fig. 3: Schematische Zeichnung des Transportgestells mit Behälter mit alternativer Aufnahme für Transportzinken; und
- Fig. 4: Schematische Zeichnung des Transportgestells mit Behälter, welches in einen Transportbehälter eingebracht ist.

In **Fig. 1** ist das erfindungsgemäße Transportgestell 1 zur Fixierung eines Behälters 101 in einem Transportcontainer (Fig. 3, Referenznummer 102) gezeigt. Das Transportgestell 1 umfasst mehrere miteinander verbundene Rahmenelemente 2, die derart angeordnet sind, um einen Aufnahmeraum 11 für den darin angeordneten Behälter 101 zu bilden. Zusätzlich umfasst das Transportgestell 1 ein Befestigungsmittel 3 zur Fixierung des im Aufnahmeraum 11 angeordneten Behälters 101. Die Größe des Aufnahmeraums 11 ist derart gewählt, dass ein Behälter mit oder ohne Rädern oder mit einer (Roll-)Palette darin Platz findet. Das Transportgestell 1 umfasst ferner ein Bodenelement 5 und vier sich davon nach oben erstreckende vertikale Rahmenelemente 2. Ferner umfasst das Transportgestell 1 horizontale Rahmenelemente 2, die derart angeordnet sind, um die vertikalen Rahmenelemente 2 zu verbinden. Das Befestigungselement 33 ist derart ausgebildet, um einen Spanngurt 6 aufzunehmen.

**Fig. 2** zeigt ebenfalls das erfindungsgemäße Transportgestell 1, jedoch ohne einen Behälter. Es ist zu sehen, dass das Bodenelement 5 an den zwei gegenüberliegenden Seitenabschnitten jeweils ein sich über die gesamte Breite erstreckendes Hohlprofil 52 aufweist. Das Hohlprofil 52 umfasst mindestens eine erste Öffnung 521 zur Aufnahme eines Gabelstaplerzinkens an den Endabschnitten, wobei das Hohlprofil 52 acht Öffnungen 522 zur Aufnahme eines Spanngurts (Fig. 1, Referenznummer 6) an einer zwischen den Endabschnitten liegenden Längsseite 523 umfasst. Das Befestigungsmittel 3 ist an einem sich nach oben erstreckenden Rahmenelement 2 unmittelbar angeordnet. Das Befestigungsmittel 3 umfasst eine sich parallel zu dem jeweiligen Rahmenelement 2 erstreckende Befestigungsstange 31, wobei ein Befestigungsarm 32 an der Befestigungsstange 31 angeordnet ist und mindestens ein bewegliches Befestigungselement 33 umfasst. Der Befestigungsarm 32 ist an der Befestigungsstange 31 verschiebbar und schwenkbar angeordnet. Das Befestigungselement 33 umfasst zwei bewegliche Anlageelemente 331. Das Transportgestell 1 umfasst genau vier Befestigungsmittel 3.

**Fig. 3** zeigt ebenfalls das erfindungsgemäße Transportgestell 1, in einer alternativen Ausführung.

Die alternative Ausgestaltung sieht vor, dass das Bodenelement 5 im Bereich der Mitte zwei in einem Abstand parallel verlaufende Hohlprofile 52 aufweist, welche zur Aufnahme von Transportzinken (Gabelstaplerzinken) ausgebildet sind. Dabei sind separate Leisten mit den Öffnungen 522 zur Aufnahme eines Spanngurts angeordnet. In dieser Darstellung sind Rampen 7 gezeigt, die bei Nichtgebrauch am Transportgestell einhängbar sind und die zum Be- oder Entladen des Behälters an das Transportgestellt angelegt werden können. Auf diese Art und Weise lässt sich der Winkel, unter dem der Behälter in das Transportgestellt gefahren wird, reduzieren, um diesen einfacher zu Be- und Entladen.

**Fig. 4** zeigt das Transportgestell 1, wie es in einem Transportcontainer 102 eingebracht ist. Der Transportcontainer 102 ist mit passenden Halterungen versehen, um das Transportgestell 1 zu fixieren. Wenn die Größen des Transportcontainers 102 und des Transportgestells 1 aufeinander abgestimmt sind, ist es auch denkbar, dass keine zusätzliche Verbindung der beiden Elemente notwendig ist.

## Patentansprüche

1. Transportgestell (1) zur Fixierung eines Behälters (101) in einem Transportcontainer (102), wobei das Transportgestell (1) mehrere miteinander verbundene Rahmenelemente (2) umfasst, die derart angeordnet sind, um einen Aufnahmeraum (11) für den darin angeordneten Behälter (101) zu bilden, wobei das Transportgestell (1) ferner ein bewegliches Befestigungsmittel (3) zur Fixierung des im Aufnahmeraum (11) angeordneten Behälters (101) umfasst, **dadurch gekennzeichnet, dass** das Befestigungsmittel (3) an einem sich nach oben erstreckenden Rahmenelement (2) mittelbar oder unmittelbar angeordnet ist, wobei das Befestigungsmittel (3) eine sich parallel oder schräg zu dem Rahmenelement (2) erstreckende Befestigungsstange (31) umfasst, und wobei ein Befestigungsarm (32) an der Befestigungsstange (31) angeordnet ist und mindestens ein bewegliches Befestigungselement (33) umfasst.

2. Transportgestell (1) nach Anspruch 1, wobei das Transportgestell (1) ferner ein Bodenelement (5) und vier sich davon nach oben erstreckende vertikale Rahmenelemente (2) umfasst, und wobei das Transportgestell (1) ferner horizontale Rahmenelemente (2) umfasst, die derart angeordnet sind, um die vertikalen Rahmenelemente (2) zu verbinden.

3. Transportgestell (1) nach Anspruch 2, wobei das Bodenelement (5) eine geschlossene Fläche (51) umfasst.

4. Transportgestell nach Anspruch 2 oder 3, wobei das Bodenelement (5) an den zwei gegenüberliegenden Seitenabschnitten jeweils ein sich über die gesamte Breite erstreckendes Hohlprofil (52) aufweist.

5. Transportgestell (1) nach Anspruch 4, wobei das Hohlprofil (52) mindestens eine erste Öffnung (521) zur Aufnahme eines Gabelstaplerzinkens an den Endabschnitten umfasst, und wobei das Hohlprofil (52) mindestens eine zweite Öffnung (522) zur Aufnahme eines Spanngurts (6) an einer zwischen den Endabschnitten liegenden Längsseite (523) umfasst.

6. Transportgestell nach Anspruch 1, wobei der Befestigungsarm (32) an der Befestigungsstange (31) verschiebbar und/oder schwenkbar angeordnet ist.

7. Transportgestell nach Anspruch 1 oder 6, wobei das Befestigungselement (33) derart ausgebildet ist, um einen Spanngurt (6) aufzunehmen.

8. Transportgestell nach einem der Ansprüche 1, 6 oder 7, wobei das Befestigungselement (33) zwei bewegliche Anlageelemente (331) umfasst.

9. Transportgestell nach einem der vorangehenden Ansprüche, wobei das Transportgestell (1) genau vier Befestigungsmittel (3) umfasst.

10. Transportgestell nach einem der vorangehenden Ansprüche, ferner umfassend Stapelelemente, die derart ausgebildet sind, um zwei Transportgestelle aufeinander anzuordnen.

## Claims

1. Transport rack (1) for securing a container (101) in a transport container (102), wherein the transport rack (1) comprises several interconnected frame elements (2) which are arranged in such a way as to form a receiving space (11) for the container (101) arranged therein, wherein the transport rack (1) further comprises a movable fixing means (3) for securing the container (101) arranged in the receiving space (11), **characterized in that** the fixing means (3) is arranged directly or indirectly on an upwardly extending frame element (2), wherein the fixing means (3) comprises a fixing bar (31) extending parallel or obliquely to the frame element (2), and wherein a fixing arm (32) is arranged on the fixing bar (31) and comprises at least one movable fixing element (33).

2. Transport rack (1) according to claim 1, wherein the transport rack (1) further comprises a base element (5) and four vertical frame elements (2) extending upwardly therefrom, and wherein the transport rack (1) further comprises horizontal frame elements (2) arranged in such a way as to connect the vertical frame elements (2).

3. Transport rack (1) according to claim 2, wherein the base element (5) comprises a closed surface (51).

4. Transport rack according to claim 2 or 3, wherein the base element (5) has a hollow profile (52) extending across the entire width on each of the two opposite side sections.

5. Transport rack (1) according to claim 4, wherein the hollow profile (52) comprises at least one first opening (521) for receiving a forklift tine at the end sections, and wherein the hollow profile (52) comprises at least one second opening (522) for receiving a lashing strap (6) on a longitudinal side (523) lying between the end sections.

6. Transport rack according to claim 1, wherein the fixing arm (32) is arranged on the fixing bar (31) in a manner that allows it to be moved and/or pivoted.

7. Transport rack according to claim 1 or 6, wherein the fixing element (33) is designed to accommodate a lashing strap (6).

8. Transport rack according to one of claims 1, 6, or 7, wherein the fixing element (33) comprises two movable abutment elements (331).

9. Transport rack according to one of the preceding claims, wherein the transport rack (1) comprises exactly four fixing means (3).

10. Transport rack according to one of the preceding claims, further comprising stacking elements which are designed in such a way that two transport racks can be stacked on top of each other.

## Revendications

1. Support de transport (1) pour fixer un conteneur (101) dans un conteneur de transport (102), dans lequel le support de transport (1) comprend plusieurs éléments de cadre (2) reliés entre eux, qui sont disposés de manière à former un espace de réception (11) pour le conteneur (101) qui y est disposé, dans lequel le support de transport (1) comprend en outre un moyen de fixation (3) mobile pour fixer le conteneur (101) disposé dans l'espace de réception (11), **caractérisé en ce que** le moyen de fixation (3) est disposé directement ou indirectement sur un élément de cadre (2) s'étendant vers le haut, dans lequel le moyen de fixation (3) comprend une barre de fixation (31) s'étendant parallèlement ou obliquement à l'élément de cadre (2), et dans lequel un bras de fixation (32) est disposé sur la barre de fixation (31) et comprend au moins un élément de fixation (33) mobile.

2. Support de transport (1) selon la revendication 1, dans lequel le support de transport (1) comprend en outre un élément de base (5) et quatre éléments de cadre (2) verticaux s'étendant vers le haut à partir de celui-ci, et dans lequel le support de transport (1) comprend en outre des éléments de cadre (2) horizontaux disposés de manière à relier les éléments de cadre (2) verticaux.

3. Support de transport (1) selon la revendication 2, dans lequel l'élément de base (5) comprend une surface fermée (51).

4. Support de transport selon la revendication 2 ou 3, dans lequel l'élément de base (5) présente un profilé creux (52) s'étendant sur toute la largeur de chacune des deux sections latérales opposées.

5. Support de transport (1) selon la revendication 4, dans lequel le profilé creux (52) comprend au moins une première ouverture (521) destinée à recevoir une fourche de chariot élévateur au niveau des sections d'extrémité, et dans lequel le profilé creux (52) comprend au moins une deuxième ouverture (522) destinée à recevoir une sangle d'arrimage (6) sur un côté longitudinal (523) situé entre les sections d'extrémité.

6. Support de transport selon la revendication 1, dans lequel le bras de fixation (32) est disposé sur la barre de fixation (31) de manière à pouvoir être déplacé et/ou pivoté.

7. Support de transport selon la revendication 1 ou 6, dans lequel l'élément de fixation (33) est conçu pour recevoir une sangle d'arrimage (6).

8. Support de transport selon l'une des revendications 1, 6 ou 7, dans lequel l'élément de fixation (33) comprend deux éléments de butée (331) mobiles.

9. Support de transport selon l'une des revendications précédentes, dans lequel le support de transport (1) comprend exactement quatre moyens de fixation (3).

10. Support de transport selon l'une des revendications précédentes, comprenant en outre des éléments d'empilage qui sont conçus de telle manière que deux supports de transport puissent être empilés l'un sur l'autre.
